# EUROPÄISCHE PATENTANMELDUNG

(11) **EP 0 328 197 A1**
(43) Veröffentlichungstag der Anmeldung: **16.08.1989**
(21) Anmeldenummer: 89200229.6
(22) Anmeldetag: 02.02.1989
(51) Int. Cl.: E01H 4/02, E01H 5/07, E02F 3/40

(54) **Schaufel-Greifer-Materialbewegungseinheit, insbesondere für Schnee**

(30) Priorität: 09.02.1988 IT 480688
(71) Anmelder: LEITNER S.p.A., I-39049 Vipiteno (Bolzano) (IT)
(72) Erfinder: Stampfer, Hans, I-39042 Bressanone (Bolzano) (IT); Platter, Helmuth, I-39049 Vipiteno (Bolzano) (IT)
(74) Vertreter: Faraggiana, Vittorio, Dr. Ing.

(57) **Zusammenfassung**

Eine Schaufel-Greifer-Materialbewegungseinheit, bestehend aus einer an und für sich bekannten Schaufel (5), die an einem Selbstfahrzeug anbaubar ist, und aus einem Greifer (25), der dazu bestimmt ist, am Selbstfahrzeug (1) längs einer im wesentlichen zur Breiterstreckung der Schaufel (5) parallelen und an den Seitenwänden (24) mit Abstand vom Schaufelboden angelenkt vorgesehenen Achse (21) angelenkt zu werden, wobei Betätigungsmittel (28,29) zur Verschwenkung des Greifers (25) um seine Gelenkachse (21) zwischengeschalten sind.

Gemäß der Erfindung ist der Greifer (25) mit dem Selbstfahrzeug (1) über die Schaufel (5) durch mindestens einen Halter (12) verbunden, der die Gelenkachse (21) des Greifers (25) in einem oberen Bereich und an der wirksamen Stirnseite der Schaufel trägt. In diesem Halter (12) ist bevorzugterweise das Betätigungsmittel (28,29) verschwenkbar angeordnet, das auf den Greifer (25) hebelartig gegenüber der Gelenkachse (21) derart einwirkt, daß der Greifer (25) von einer angehobenen Stellung, in der der Greiferboden im wesentlichen der Schaufel (5) gegenüber der Gelenkachse (21) entgegengesetzt liegt, in eine abgesenkte Stellung gebracht wird, in der ein unterer Längsrand des Greiferbodens der unteren Schaufelkante gegenüberliegt.

## Beschreibung

Die vorliegende Erfindung bezieht sich auf eine Schaufel - Greifer-Materialbewegungseinheit, insbesondere für Schnee, gemäß dem Oberbegriff des Anspruches 1.

Allgemein bekannt ist, Materialien, z.B. Schnee, von Flächen abzuräumen, wobei an Selbstfahrzeugen angebrachte Schaufeln verwendet werden, wie z.B. bei den sogenannten Schneekatzen, um die Materialien in eine Sammelstelle zu schieben, wobei so die Fläche befreit oder geebnet wird. Die Verwendung dieser Schaufeln ist ohne weiteres bequem, vor allem, weil sie in ihrer Breite über die größte Breite des Selbstfahrzeuges ragen, wobei so eine vom Selbstfahrzeug selbst schon befahrbare Spur geschaffen wird. Es besteht jedoch das Problem, daß das abzuräumende Material nur in außerhalb der Spur liegende Stellen geschoben werden kann, wo schon anderes Material abgelagert wurde oder wo das Material unbenutzt liegt.

Es ist überdies bekannt, Greifer zur Aufnahme von abzuräumenden Material zu verwenden und dieses in gewünschten, auch von der befreiten Spur entfernten Orten zu transportieren. In diesem Fall ist die Breite des Greifers üblicherweise sehr geringer als die Breite des Selbstfahrzeuges und somit muß das abzuräumende Material in mehreren Arbeitsgängen aufgeladen werden, um die freie Piste zu schaffen. Das Material selbst wird überdies im Greifer aufgrund der auf das Material ausgeübten Druckkräften übermäßig verdichtet.

Eine der Aufgaben der vorliegenden Erfindung liegt daher darin, eine Lösung vorzuschlagen, die es ermöglicht, eine möglichst breite Piste und eine möglichst große Materialladung zu erreichen, um das Material leicht an den gewünschten Ort bringen zu können.

Eine weitere Aufgabe der Erfindung liegt darin, ein Ladesystem zu finden, das möglichst wenig auf die Merkmale des Materials, vor allem von Schnee, Einfluß übt, um das Material mit einem Höchstmaß an Gleichförmigkeit an Stellen zu verteilen, wo es erwünscht ist, z.B. im Falle des Schnees, um die Schneepisten bei Schneemangel zu präparieren.

Diese und weitere Aufgaben werden erfindungsgemäß durch den kennzeichnenden Teil des Anspruchs 1 gelöst.

Es ist erkennbar, daß aufgrund des erfinderischen Gedankens alle beschriebenen Vorteile einer Schaufel mit den Vorteilen eines Greifers kombiniert werden. Mittels des Greifers ist es nämlich möglich, das Material längs einer Breite zu verschieben, die über die Breite des Selbstfahrzeuges vorragt, um das Material in Richtung des Greifers zu leiten, der zusammen mit der Schaufel ohne übermäßige Druckkräfte das Material aufnimmt, um dieses bei Beendigung der Ladearbeit an eine Abladestelle zu bringen.

Weitere Einzelheiten und Merkmale der erfindungsgemäßen Schaufel-Greifer-Einheit gehen noch klarer aus der folgenden Beschreibung eines bevorzugten Ausführungsbeispieles unter Bezugnahme auf die beigelegte Zeichnung hervor.

In der Zeichnung zeigen,
Figur 1 schematisch in Seitenansicht eine mit Aufhängung am Selbstfahrzeug angebrachte Schaufel-Greifer-Einheit,
Figur 2 eine Vorderansicht gemäß Pfeil A aus Figur 1, jedoch nur des Greifers mit dem entsprechenden Halter, und
Figur 3 einen der Halter des Greifers an der Schaufel, in vergrößerter Stirnansicht.

Wie in Figur 1 dargestellt, ist an einem Selbstfahrzeug, z.B. Raupenfahrzeug, in 1 schematisch dargestellt, mittels einer Dreipunktaufhängung in 2, 3 und 4 eine, insgesamt mit dem Bezugszeichen 5 dargestellte Schaufel angebracht. Auf bekannte Weise ist die Schaufel 5 durch einen hydraulischen Zylinder 6 anhebbar und absenkbar, der jeweils in 2 bzw. 7 um die durch die Gelenkspunte 3, 4 festgelegte Achse verschwenkbar angelenkt ist. Die Schaufel 5 ist überdies durch Einwirkung eines zwischen seinem Halter 8 und der Schaufel 5 gespannten, hydraulischen Zylinders 9 um dem Halter 8, senkrecht zur Achse 3, 4 verschwenkbar. Die bis jetzt beschriebenen Einzelheiten gehören dem Stand der Technik an und werden daher nicht näher erläutert, da sie dem Fachmann wohl bekannt sind.

Erfindungsgemäß weist die Schaufel 5 zwei Halter bzw. Stützelemente 10 (von denen eines nicht gezeigt ist) auf, die sich in zueinanader parallelen, vertikalen Ebenen auf der Hinterfläche der Schaufel 5 bis zum oberen Rand der selben erstrecken und jeweils einen im wesentlichen becherförmigen Teil 11 eines Halters 12 aufnehmen. Der Boden eines jeden der beiden becherförmigen Teile 11 ist durch jeweils eine Schraube 13 am oberen Ende eines jeden Stützelementes 10 befestigt. Der becherförmige Teil 11 ist in Richtung seiner Öffnung derart ausgeweitet, daß eine Selbstzentrierung desselben am oberen Ende des Stützelementes 10 hervorgerufen wird, wenn der Halter 11 reiterartig um den oberen Rand der Schaufel 5 angebracht wird. Wie mehr aus Figur 3 hervorgeht, besteht jeder Halter 12 aus einem Doppelflansch 14, 15, wobei jeder Flansch sich in den erwähnten vertikalen Ebenen erstreckt, und aus einer Platte 16, mit der die Flansche 14 und 15 rechtwinklig verschweißt sind und die an ihrem oberen Ende den becherförmigen Teil 11 trägt. Das untere Ende der Platte 16 erstreckt sich hingegen, immer in der Ebene der Platte selbst, in eine Lasche 17, die eine Bohrung 18 aufweist, um den gesamten Halter 12 durch jeweils eine Schraube 39 an einem mit der Vorder- bzw. Arbeitsfläche der Schaufel 5 festliegenden Winkel 20 befestigt zu werden. Vorteilhafterweise sind immer zwei Halter 12 untereinander mittels eines Verbindungsrohres 22 verbunden, das sich parallel zum oberen Rand der Schaufel 5 derart erstreckt, daß eine konstruktive Einheit gebildet wird.

Wie aus Figur 1 ersichtlich, ragt der Doppelflansch 14, 15 nach vorne vor und nimmt in seinen Aufnahmen 19 jeweils einen Drehbolzen 21 auf, der jeweils ein Eckblech 23 trägt, das zwischen den Flanschen 14 und 15 in einer im wesentlichen zur Breiterstreckung der Schaufel 5 senkrechten Richtung drehbar ist. Jedes Eckblech 23 trägt im Bereich seines oberen Randes, mit ihm fest verbunden, eine im wesentlichen viertelkreisförmige Seitenwand 24 eines Greifers 25, dessen Boden 26 sich längs dieses Viertelkreises erstreckt.

Der Doppelflansch 14, 15 erstreckt sich überdies nach oben, wo er mit einem Bolzen 27 versehen ist, an dem jeweils ein hydraulischer Zylinder 28 angelenkt ist, dessen Kolbenstange 29 mit ihrem freien Ende in 30 mit dem Eckblech 23 mit Abstand vom Drehbolzen 21 verschwenkbar angreift, so daß der Greifer 25 von einer abgesenkten Stellung, wo der untere Rand 31 im wesentlichen parallel zum unteren Rand der Schaufel 5 liegt, in eine angehobene Stellung (in Figur 1 gestrichelt eingezeichnet) verschwenkt werden kann, wo der Boden 26 des Greifers 25 um etwa 90°, bzw. darüber, um die erwähnte erste Stellung verschwenkt ist.

Wie erkennbar, kann aufgrund von zwei einzigen Befestigungsschrauben 13 und 39 für jeden Halter 10 und 20 der gesamte Greifer rasch, einfach und leicht "reiterartig" an der Schaufel 5 angebracht werden. Die Montage wird überdies durch die mittels der becherförmigen Teile 11 erzielten Selbstzentrierung erleichtert.

Die Wirkungsweise der erfindungsgemäßen Schaufel-Greifereinheit ist wie folgt:

Beispielsweise stelle man sich vor, eine Schneepiste zu räumen oder zu öffnen. Wird der Schnee mittels der Schaufel 5 mit dem in der gestrichelt gezeichneten Stellung angehobenen Greifer 26 gemäß Pfeil V verschoben, so wird der Schnee selbst in einem gewissen Sinne nach oben "gehobelt". Die so erhaltene Schneeschicht wird quasi spanförmig in Richtung des Greifers 25 in die angehobenen Stellung geführt. Am Boden 26 angekommen, wird der Schnee angehalten und mit progressiver Füllung des Greifers 25 wird dieser in die Transportstellung abgesenkt, in der der Schnee zwischen dem Boden 26 und der Vorderfläche der Schaufel 5 angehäuft bleibt. Es liegt nahe, daß dem Greifer 25 auch Schnee zugeführt werden kann, der sich außerhalb der größten Breite des Greifers sebst befindet: die Schaufel, auf bekannte Weise breiter als der Greifer, ist nämlich imstande, mit ihren in Schubrichtung der Schaufel geneigten Außenabschnitten den Schnee in Richtung des Greifers selbst zu schieben. Der so angesammelte Schnee wird nur in einem Mindestmaß verdichtet und kann mit Vorteil zum Präparieren von Schneepisten verwendet werden.

Ohne weiters können an der beschriebenen Schaufel-Greifereinheit verschiedene Abänderungen und Varianten vorgenommen werden, ohne den Schutzbereich der vorliegenden Erfindung zu verlassen: so könnte die Anzahl der hydraulischen Zylinder, der Verbindungshalter Schaufel-Greifer, der Befestigungssysteme derselben usw. je nach Bedarf gewählt werden. Anstatt der hydraulischen Zylinder könnten auch andere Betätigungsmittel, wie z.B. pneumatischer Art usw. verwendet werden.

## Patentansprüche

1. Schaufel-Greifer-Materialbewegungseinheit, insbesondere für Schnee, bestehend aus einer an einem Selbstfahrzeug anbaubaren Schaufel und aus einem durch Seitenwände und einen Boden gebildeten Greifer, der dazu bestimmt ist, am Selbstfahrzeug an einer im wesentlichen zur Breiterstreckung der Schaufel parallelen Achse angelenkt zu werden, die ihrerseits an den Greiferseitenwänden mit Abstand vom Greiferboden angelenkt ist, mit Zwischenschaltung von Betätigungsmitteln zur Verschwenkung des Greifers um seine Drehachse, dadurch gekennzeichnet, daß der Greifer (25) mit dem Selbstfahrzeug (1) über die Schaufel (5) mittels mindestens einem Halter (12) verbunden ist, der die Drehachse (19) in einen oberen Bereich und an der wirksamen Vorderseite der Schaufel (5) trägt, wobei im Halter (12) das Betätigungsmittel (28) verschwenkbar angeordnet ist, das auf den Greifer (25) hebelartig gegenüber der Drehachse (19) derart einwirkt, daß der Greifer von einer angehobenen Stellung, in der der Boden (26) gegenüber der Gelenksachse (19) im wesentlichen entgegengesetzt liegt, in eine abgesenkte Stellung, in der der untere Längsrand (31) der unteren Kante der Schaufel (5) gegenüberliegt.

2. Schaufel-Greifereinheit nach Anspruch 1, dadurch gekennzeichnet, daß der Halter (12) mindestens aus einem, den oberen Rand der Schaufel (5) reiterartig umgreifenden Flansch (14, 15) derart gebildet ist, daß er mittels eines ersten Verbindungsteiles (11) mit einem an der Rückseite der Schaufel (5) fest angeord neten Stützteiles (10) und mittels eines zweiten Stützteiles (17) mit der Vorderseite, gesehen in Arbeitsrichtung, der Schaufel (5) angreift.

3. Schaufel-Greifereinheit nach Anspruch 1, dadurch gekennzeichnet, daß das Betätigungsmittel ein hydraulischer Zylinder (28) ist, dessen Kolbenstange (29) mit seinem freien Ende im Bereich des oberen Randes der Seitenwände des Greifers (25) angelenkt ist.

4. Schaufel-Greifereinheit nach Anspruch 2, dadurch gekennzeichnet, daß der erste Verbindungsteil des Halters (10) ein becherförmiger, in Richtung seiner Öffnung ausgeweiteter Teil (11), der dazu geeignet ist auf dem oberen Ende des Stützelementes (10) der Schaufel (5) aufgesetzt zu werden, um mit seinem Boden durch eine Schraube (13) auf diesem oberen Ende befestigt zu werden, und daß das zweite Stützelement durch eine Lasche (17) gebildet ist, die mit einer Schraube (39) an einem Winkel (20) befestigt ist, der seinerseits mit der Vorderseite der Schaufel (5) festliegt.

5. Schaufel-Greifereinheit nach den vorangehenden Ansprüchen, dadurch gekennzeichnet, daß zwei untereinander spiegelbildlich symmetrische Stützen durch ein Verbindungsrohr (22) miteinander verbunden sind, sodaß eine konstruktive Einheit gebildet wird.
